# EUROPÄISCHE PATENTSCHRIFT

(11) **EP 0 363 734 B1**
(45) Veröffentlichungstag und Bekanntmachung des Hinweises auf die Patenterteilung: **05.05.1993**
(21) Anmeldenummer: 89117878.2
(22) Anmeldetag: 27.09.1989
(51) Int. Cl.: E21B 10/44, E21B 17/22, E21B 10/36, E21B 10/58

(54) **Bohrwerkzeug mit Förderwendel**
Drilling tool with a helical conveying part
Outil de forage avec hélice d'évacuation

(30) Priorität: 12.10.1988 DE 3834675
(43) Veröffentlichungstag der Anmeldung: 18.04.1990
(73) Patentinhaber: Hawera Probst GmbH + Co., 88212 Ravensburg (DE)
(72) Erfinder: Moser, Bernhard, D-7963 Altshausen (DE)
(74) Vertreter: Patentanwälte Eisele, Otten & Roth

(56) Entgegenhaltungen:
- EP-A- 0 126 409
- DE-A- 2 159 728
- DE-B- 2 013 328

## Beschreibung

Die Erfindung betrifft ein Bohrwerkzeug nach dem Oberbegriff des Anspruchs 1.

Ein Bohrwerkzeug der gattungsgemäßen Art ist aus der EP-B1-0 126 409 bekannt geworden. Bei diesem bekannten Bohrwerkzeug verläuft die Bohrmehlnut nicht mit konstanter Steigung über ihre ganze Länge. Sie hat vielmehr im Bereich des Bohrkopfes ihre geringste Steigung, während sie im übrigen Bereich vorzugsweise eine stetig ansteigende Steigung aufweist. Hierdurch werden die bei Bohrwerkzeugen mit gleichbleibender Steigung vorhandenen gleichbleibende Abstände der Querschnittssprünge vermieden, die sich beim Übergang der Bohrmehlnut zu den Wendelstegen ergeben. In ihrem Abstand gleichbleibende Querschnittssprünge bewirken nach Erkenntnis dieser Vorveröffentlichung Nachteile hinsichtlich der Schwingungsüberlagerung, Resonanzerscheinungen und Schallemission. Um die Schlagenergie des Schlagimpulses und damit eine höhere Zerspanenergie optimal umzusetzen, sowie um eine Abnahme der Schallemission zu erhalten, schlägt die bekannte Einrichtung deshalb eine sich stetig verändernde Steigung der Förderwendel vor. In besonderen Ausführungsbeispielen sind auch Teilbereiche mit gleichbleibender Steigung vorgesehen, die sich jedoch über eine unterschiedliche Anzahl von Ganghöhen erstrecken. Kern der bekannten Einrichtung ist es jedoch, im Bereich des Bohrkopfes eine Förderwendel mit kleiner Steigung und damit eine große seitliche Abstützfläche als Bohrerführungsfläche zu erhalten. Diese Steigung soll jedoch in Richtung Bohrereinspannschaft sich stetig oder kontinuierlich vergrößern.

In der bekannten Druckschrift ist in Spalte 5 bis 7 weiterhin beschrieben, daß die Bohrmehlnuten im Bereich kleiner Steigungswinkel, d. h. insbesondere im Bohrer-Kopfbereich, einen nahezu rechteckigen Querschnitt aufweisen, wobei die jeweilige Rückenfläche bzw. äußere Mantelfläche des Nutenstegs nahezu einen rechtwinkligen Flankenwinkel zur Bohrmehltragfläche bildet. Im Förderwendelbereich mit kleiner Steigung werden demnach verhältnismäßig breite Bohrmehltragflächen für das anfallende Bohrmehl und damit zuverlässige Abfuhrnuten für das Bohrmehl gebildet.

Die bekannte Druckschrift führt weiterhin aus, daß im Bereich großer Nutensteigung die rechteckige Querschnittsform der Bohrmehlnuten nicht erforderlich sei. Mit zunehmender Förderwendelsteigung in Richtung Bohrereinspannende wird die an die seitliche Rückenfläche der Nutenstege sich anschließende Bohrmehltragfläche immer schmäler, wobei sich der zunächst rechtwinklige Flankenwinkel immer mehr vergrößert, und bildet zum Schluß lediglich einen gekrümmten Anschluß an die jeweilige Rückenfläche. Durch den mit zunehmender Steigung großen Nutenquerschnitt der Bohrmehlnut sei ein ausreichender Bohrmehlvorschub und -transport gewährleistet.

In der bekannten Druckschrift ist hierzu weiterhin ausgeführt, daß selbstverständlich auch bei Förderwendelbereiche mit großer Steigung die annähernd rechteckige Querschnittsform der Abfuhrnuten beibehalten werden könnte, d. h. ein rechteckiger Querschnitt über die ganze Länge der Bohrmehlnut.

Diese bekannte Druckschrift zeigt deshalb Bohrmehlnuten mit sich verändernder Steigung, wobei die Tragfläche der Bohrmehlnut in Bereichen niedriger Steigung als breite, zur seitlichen Rückenfläche der Nutenstege nahezu rechtwinklige Tragfläche ausgebildet ist, während diese mit größer werdender Steigung als schmäler werdende Tragfläche mit allmählich bogenförmigem Übergang zur seitlichen Rückenfläche der Nutenstege verläuft. Die Flächennormale, d. h. der senkrechte Kraftvektor auf diese Bohrmehltragfläche ändert demnach bei sich ändernder Steigung auch in seiner Richtung.

Eine Darstellung derartiger Bohrmehlnuten ist in den DE-B-'en 1 291 707, 19 27 754 dargestellt. Hier sind die Bohrmehltragflächen als hinterschnittene, bauchförmige oder taschenförmige Rundungen dargestellt, deren radial äußere Übergangsfläche zur seitlichen Bohrermantelfläche oder Rückenfläche einen spitzen Flankenwinkel einschließt, der ebenfalls annähernd 90°, vorzugsweise 75° bis 80° beträgt (siehe DE-C- 19 27 754, Spalte 4, Zeile 37 ff.). Ist dieser angegebene Flankenwinkel β < 90°, so bezeichnet man die hinterschnittene Bohrmehlnut mit einem "positiven" Flankenwinkel. Bildet der Übergang der Tragfläche zur Seitenfläche einen Winkel β > 90°, so wird dies mit einem "negativen" Flankenwinkel bezeichnet.

Die sich in der eingangs genannten EP-B- 0 126 409 infolge der Steigungsänderungen ergebende Bohrmehltragflächenänderung entspricht demnach einem allmählichen Übergang des neutralen Flankenwinkels (β ∼ 90°) zu einem negativen Flankenwinkel (β > 90°).

Der Erfindung liegt die Aufgabe zugrunde, ein Bohrwerkzeug der eingangs bezeichnenden Art weiterzubilden, wobei die Vorteile des Gegenstandes der EP-B- 0 126 409 beibehalten, jedoch die Bohrmehlförderung und damit die Bohrleistung weiter verbessert werden soll.

Diese Aufgabe wird ausgehend von einem Bohrwerkzeug nach dem Oberbegriff des Anspruchs 1 erfindungsgemäß durch die kennzeichnenden Merkmale des Anspruchs 1 gelöst.

In den Unteransprüchen sind weitere vorteilhafte und zweckmäßige Ausgestaltungen und Weiterbildungen des erfindungsgemäßen Gegenstandes angegeben.

Wie zuvor angegeben, ändert sich beim Gegenstand der EP-B- 0 126 409 der Flankenwinkel der Bohrmehltragfläche mit der sich ändernden Steigung der Förderwendel, wobei die bei geringer Förderwendelsteigung sich rechtwinklig an die achsparallele Rückenfläche des Nutenstegs anschließende breite Bohrmehltragfläche mit größer werdender Förderwendelsteigung allmählich übergeht in eine bogenförmig gekrümmte schmälere Tragfläche für das Bohrmehl. Dabei wird der zunächst rechtwinklige Flankenwinkel zur achsparallelen Rückenfläche zu einem stumpfen Winkel > 90°. Dieser Winkel entspricht dem Winkel β in der Druckschrift DE-C- 19 27 754.

Bei einem positiven Flankenwinkel (β < 90°) ist die Flächennormale bzw. der Kraftvektor auf die Bohrmehltragfläche nach innen, d. h. zur Bohrerachse hin gerichtet, wodurch sich auf das Bohrmehl eine resultierende radiale Kraftkomponente einstellt, die zur Bohrerachse hin gerichtet ist; umgekehrt ist bei einem negativen Flankenwinkel diese radiale Kraftkomponente nach außen gerichtet. Im Falle der Druckschrift EP-B- 0 126 409 wirkt demnach bei einer zunächst rechtwinklig angeordneten Bohrmehltragfläche (β = 90°) keine radiale Kraftkomponente, sondern lediglich der als Flächennormale ausgerichtete Kraftvektor auf die Bohrmehlteilchen. Durch die größer werdende Nutensteigung wird der Flankenwinkel β ebenfalls größer, so daß die Flächennormale bzw. der senkrechte Kraftvektor auf die Bohrmehltragfläche immer schräger nach außen gerichtet ist und sich eine nach außen gerichtete, größer werdende radiale Kraftkomponente einstellt. Die Bohrmehlförderung mit nach außen gerichteter radialer Kraftkomponente (negativer Flankenwinkel) verhält sich jedoch anders wie diejenige mit radial nach innen gerichteter Kraftkomponente (positiver Flankenwinkel), insbesondere im Hinblick auf eine verstärkte Wandreibung zwischen Bohrmehl und Bohrloch und der damit verbundenen Abstützwirkung zwischen Bohrloch und Bohrwerkzeug.

Gegenüber der EP-B- 0 126 409 sieht die vorliegende Erfindung insbesondere vor, daß pro Steigungshöhe "h" der Förderwendelsteigung ein Wechsel zwischen einem positiven und negativen Flankenwinkel β und damit eine Richtungsumkehr der zunächst nach innen gerichteten und dann nach außen gerichteten radialen Kraftkomponente eintritt. Durch diese Maßnahme wird das Bohrmehl in der Bohrmehlnut, d. h. auf der Bohrmehltragfläche ständig einer sich ändernden radialen, tangentialen und axialen Krafteinwirkung unterzogen, d. h. die radialen, tangentialen und axialen Kraftvektoren auf die Bohrmehlteilchen ändern ihre Größe und der radiale Kraftvektor auch seine Richtung innerhalb einer Steigungshöhe. Erfindungsgemäß ist demnach vorgesehen, daß sich innerhalb einer Ganghöhe ein Förderwendelbereich mit positivem Flankenwinkel (β < 90°) befindet, der über eine rechtwinklige Anordnung (β = 90°) der Bohrmehltragfläche übergeht in einen negativen Flankenwinkel (β > 90°), um danach wieder zum Ausgangspunkt (β < 90°) zurückzukehren. Hierdurch wechselt insbesondere die zunächst radial nach innen gerichtete Kraftkomponente zu einer radial nach außen gerichteten Kraftkomponente und kehrt in die Ausgangslage zurück. Gleichzeitig ändert sich auch die axiale und tangentiale Kraftkomponente auf die Bohrmehlteilchen, so daß eine sich ständig ändernde Beschleunigung auf die Bohrmehlteilchen innerhalb einer Ganghöhe einwirkt, was insgesamt zu einem positiven Bohrmehltransport und zu einer erheblichen Leistungssteigerung führt.

Besonders zweckmäßig und einfach wird der sich ändernde Flankenwinkel β durch Veränderung der Nutensteigung innerhalb einer Ganghöhe "h" erzielt. Gegenüber der EP 0 126 409 wird jedoch nicht eine sich stetig vergrößernde Steigung, sondern eine, innerhalb einer Ganghöhe oder Steigungshöhe "h" sich ändernde Steigung gewählt, wobei innerhalb einer Ganghöhe zunächst eine kleine Steigung in eine größere Steigung übergeht und diese wiederum zu einer kleinen Steigung ausläuft. Hierdurch wechselt der zunächst positive Flankenwinkel (β < 90°) in einen negativen Flankenwinkel (β > 90°), um danach wieder positiv zu werden. Die Änderung des Flankenwinkels ist jedoch grundsätzlich auch bei einer gleichbleibenden Steigung herstellbar und zwar durch besondere Werkzeugkonfiguration.

Alternativ kann die Bohrmehltragfläche gemäß der Erfindung z. B. über 90 oder 180° Winkeldrehung im Flankenwinkel bzw. in der Steigung gleichbleibende oder sich stetig ändernde Tragflächenabschnitte aufweisen, die jedoch grundsätzlich am Bohrkopf mit einem positiven Flankenwinkel (β < 90°) beginnen, der übergeht in einen negativen Flankenwinkel (β > 90°) und schließlich wieder zu einem positiven Flankenwinkel führt und zwar innerhalb einer Steigungshöhe.

Das Steigungsverhältnis zwischen großer Steigungshöhe für einen negativen Flankenwinkel (β > 90°) und geringer Steigungshöhe für einen positiven Flankenwinkel (β < 90°) beträgt vorteilhafterweise h₂ : h₁ ∼ 1,2 bis 2,5 und liegt insbesondere bei einem Wert von h₂ : h₁ ∼ 1,6 (α₂ : α₁ ∼ 1,2 - 2,5, insbesondere ∼ 1,6).

Besonders vorteilhaft ist auch die Ausbildung des Bohrkopfes mit einem dreieckförmigen Querschnitt zur Erhöhung der Leistungsfähigkeit.

Weitere Einzelheiten und nähere Erläuterungen ergeben sich aus dem nachfolgend beschriebenen Ausführungsbeispiel. Es zeigen
- Fig. 1: eine Seitenansicht des erfindungsgemäßen Bohrwerkzeugs,
- Fig. 2: einen Axialschnitt durch die Förderwendel,
- Fig. 3: einen Radialschnitt entlang der Schnittlinie I-I in Fig. 1 und 2,
- Fig. 4: einen Radialschnitt entlang der Schnittlinie II-II in Fig. 1 und 2,
- Fig. 5: eine Darstellung des Nutensteigungsverlaufes innerhalb einer Ganghöhe,
- Fig. 6: ein Ausführungsbeispiel für den Bohrkopf und
- Fig. 7: eine Stirnansicht von Fig. 6.

Das in Fig. 1 dargestellte Bohrwerkzeug 1 besteht aus einem Bohrkopf 2 mit Hartmetall-Schneidelementen 3 und einer sich am Bohrkopf anschließenden Bohrmehl-Förderwendel 4 und sich daran anschließendem Bohrerschaft 5. Beim Ausführungsbeispiel ist die Förderwendel als zweigängige Förderwendel ausgebildet, d. h. die Förderwendel 4 wird durch zwei, um 180° versetzt angeordnete Fördernuten 6, 7 gebildet. Die Fördernuten 6, 7 werden durch die Förderwendelstege 8 mit ihren äußeren, achsparallelen Rückenflächen 9 begrenzt. In diesem Bereich tritt demnach eine Querschnittsverbreiterung des Bohrwerkzeugs ein.

Zur Erzeugung von Bohrmehltragflächen mit unterschiedlichem Flankenwinkel, ist in Fig. 1 ein Nutenbereich mit niedrigem oder geringem Steigungswinkel mit α₁ und ein Nutenbereich mit großem Steigungswinkel mit α₂ bezeichnet. Schon aus Fig. 1 ist klar ersichtlich, daß - vom Bohrkopf 2 beginnend - die zunächst kleine Nutensteigung α₁ allmählich ansteigt bis zum Maximalwert α₂ und dann wieder zurückgeht auf die Nutensteigung α₁. Dies geschieht innerhalb einer Ganghöhe "h" (360° Drehung), d. h. die am Bohrkopf 2 schmale Fördernut 6' benötigt eine Ganghöhe "h", um wieder zu dem schmalen Fördernutenbereich 6'' zu gelangen.

In der Schnittdarstellung der Wendel nach Fig. 2 sind die Bohrmehltragflächen 10 der Bohrmehlnuten 6, 7 in ihrer Formgebung näher dargestellt. Weist die Förderwendel 4 den kleinen Steigungswinkel α₁ auf, so ist der zugehörige Flankenwinkel β₁ zwischen achsparalleler Rückenfläche 9 der Förderwendelstege 8 kleiner als 90° (β₁ < 90°), so daß man von einem positiven Flankenwinkel spricht. Hierdurch ist die Bohrmehltragfläche 10' mit einer Hinterschneidung ausgebildet, wie dies auch in der DE-PS 19 27 754 dargestellt ist. Entsprechend der Schnittdarstellung I-I ist dieser Zustand im Radialschnitt in Fig. 3 dargestellt.

Durch die Hinterschneidung mit sogenanntem positiven Flankenwinkel ist die Flächennormale 11, d. h. der auf der Bohrmehltragfläche 10 senkrecht stehende Kraftvektor 11 nach innen in Richtung Bohrerachse 15 geneigt, was zu einer radial nach innen gerichteten Kraftkomponente bzw. Kraftvektor 12 und einem tangentialen Kraftvektor 13 als Resultierende des Kraftvektors 11 führt. Die Flächentangente an die Bohrmehltragfläche ist mit Bezugszeichen 14 bezeichnet. Bei dieser Anordnung werden die Bohrmehlteilchen in die Bohrmehlnut hinein und nicht radial nach außen gedrückt.

Ist die Bohrmehltragfläche 10 rechtwinklig (neutraler Flankenwinkel) zur seitlichen Rückenfläche 9 angeordnet, d. h. β = 90°, so steht die Flächennormale bzw. der Kraftvektor 11 parallel zur Bohrersymmetrieebene 16, d. h. es sind keine nach innen oder außen gerichteten radialen Kräfte vorhanden.

Wird der Flankenwinkel β₂ zwischen Bohrmehltragfläche 10 und seitlicher, axialer Rückenfläche 9 größer als 90° (β₂ > 90°) (Tragfläche 10''), so entspricht dies der Schnittdarstellung in Fig. 4. Dieser Zustand wird als negativer Flankenwinkel definiert. In diesem Fall ist die Flächennormale 11', d. h. der auf die Bohrmehltragfläche 10'' bzw. Flächentangente 14' senkrecht stehende Kraftvektor 11' nach außen, d. h. weg von der Bohrersymmetrieebene 16 gerichtet, was zu einem radial nach außen gerichteten Kraftvektor 12' und einem tangentialen Kraftvektor 13' führt. Der radial nach außen gerichtete Kraftvektor 12' bewirkt, daß die Bohrmehlteilchen nach außen beschleunigt werden. Außerdem erhöht sich die Reibung zwischen Bohrloch und Bohrwerkzeug.

Durch den ständigen Wechsel des radial nach innen gerichteten Kraftvektors 12 zu einem radial nach außen gerichteten Kraftvektor 12' ist eine sich ständig ändernde radiale Krafteinwirkung auf die Bohrmehlteilchen gegeben, was zu einer starken Auflockerung führt. Mit der Änderung der radialen Kraftvektoren 12, 12' ändert sich auch der tangentiale Kraftvektor 13, 13' in seiner Größe, so daß es auch hier zu einer wechselnden tangentialen Beschleunigung der Bohrmehlteilchen kommt.

In Fig. 3 und 4 ist die Flächentangente der Bohrmehltragfläche 10, 10', 10'' mit Bezugszeichen 14 bzw. 14' bezeichnet. Diese Fläche kippt entsprechend der Darstellung in Fig. 2 ständig wippenartig hin und her.

Die in Fig. 3 und 4 eingetragenen Kraftvektoren 11, 12, 13 bzw. 11', 12', 13' treten sinngemäß durch die axiale Schlagbeanspruchung des Werkzeugs in Fig. 2 als axial, tangential und radial wirkende Kraftvektoren auf. Der Einfachheit halber sind diese, jeweils zu den unterschiedlichen Bohrmehlnuten 10', 10'' zugehörigen Kraftvektoren ebenfalls in Fig. 2 mit den Bezugszeichen nach Fig. 3 und 4 bezeichnet, obwohl diese Kraftvektoren in ihrem Betrag unterschiedlich zu Fig. 3 und 4 sind.

In Fig. 5 ist die innerhalb einer Ganghöhe "h" wechselnde Steigung in ihrer Abwicklung schematisch dargestellt. Betrachtet man z. B. die erste Bohrmehlnut 6, so beginnt diese am Bohrerkopf 2 mit dem flachen Steigungswinkel α₁ (Bohrmehlnut 6') und geht nach einem Drehwinkel des Bohrwerkzeugs von γ₁ ∼ 90° in den steileren Steigungswinkel α₂ über. Dieser Bereich ist in Fig. 1 mit Bezugszeichen 6 gekennzeichnet. Der steilere Steigungswinkel α₂ geht nach einem Drehwinkel von γ₂ ∼ 180° wieder in den flacheren Steigungswinkel α₁ über, wobei dieser in der Darstellung nach Fig. 5 einen Drehwinkel von γ₁ = 90° umfaßt. Dieser Bereich ist in Fig. 1 mit 6'' gekennzeichnet. Innerhalb einer Ganghöhe wechselt demnach der Steigungswinkel von α₁ nach α₂, wobei insgesamt ein Wechsel der Steigungshöhen nach jeweils einer Winkeldrehung von 180° erfolgt.

In Fig. 5 sind die Abstützbereiche 6', 6, 6'', d. h. die Winkelbereiche γ₁, γ₂ als Steigungsabschnitte mit jeweils gleichbleibender Steigung ausgebildet. Entsprechend der zusätzlich gestrichelt eingezeichneten Steigungslinie 17 kann der Steigungsverlauf jedoch auch allmählich, d. h. mit sich stetig ändernder Steigung erfolgen. Mit Bezugszeichen 18 ist ein herkömmlicher Steigungsverlauf mit gleichbleibender Steigung über eine Ganghöhe eingezeichnet.

Die Änderung des Flankenwinkels β wird demnach zweckmäßigerweise über eine Änderung der Steigung α der Fördernuten 6, 7 bewirkt. Mit entsprechenden Werkzeugen kann jedoch auch eine derartige Änderung des Winkels ß und damit der gewünschten Kraftvektoren 11, 12, 13 auch bei gleichbleibender Nutensteigung erzielt werden.

Eine weitere Leistungssteigerung des Werkzeugs ist dadurch möglich, daß man die erfindungsgemäße Nutenausbildung mit einem speziellen Bohrerkopf, wie in Fig. 6 und 7 dargestellt, kombiniert. Hierfür ist der Bohrerkopf 2 im Querschnitt V-förmig oder dreieckförmig ausgebildet, wie dies in den Fig. 6 und 7 schematisch dargestellt ist. Die beiden Seitenflanken 19, 20 des Bohrerkopfes 2 sind eben oder konkav gewölbt ausgebildet, um den Übergang zu den Bohrmehlnuten 6, 7 zu bilden. Die einstückige Hauptschneidplatte 21 bildet die Winkelhalbierende zu den beiden Seitenflanken 19, 20, wobei vorzugsweise eine zusätzliche Nebenschneidplatte 22 im spitzen Winkel δ zur Hauptschneidplatte 21 angeordnet sein kann. Die Nebenschneidplatte 22 kann ebenfalls dachförmig wie die Hauptschneidplatte 21 ausgebildet sein. Der Winkel δ beträgt ungefähr 40 bis 70°.

Die Erfindung ist nicht auf das dargestellte und beschriebene Ausführungsbeispiel beschränkt. Sie umfaßt auch vielmehr alle fachmännischen Weiterbildungen ohne eigenen erfinderischen Gehalt.

## Patentansprüche

1. Bohrwerkzeug zum Einsatz in axial schlagenden Antriebsmaschinen zum Bohren in Gestein, Beton o. dgl., mit einem Bohrkopf, einer sich hieran anschließenden ein- oder zweigängigen spiralförmigen Förderwendel und einem sich hieran anschließenden Einspannschaft, wobei die Bohrmehlnut der Förderwendel über ihre Länge unterschiedliche Steigungswinkel und/oder die Bohrmehltragfläche einen sich verändernden Flankenwinkel β zur achsparallelen Rückenfläche der Nutenstege aufweist, dadurch gekennzeichnet, daß die Bohrmehltragfläche (10, 10', 10'') der Förderwendel (4, 6, 7) über eine Steigungshöhe "h" einen sich kontinuierlich oder intermittierend verändernden Flankenwinkel β aufweist, wobei der Flankenwinkel von einem Wert β < 90° zu einem Wert β > 90° und danach zu dem Ausgangswert wechselt.

2. Bohrwerkzeug nach Anspruch 1, dadurch gekennzeichnet, daß die Änderung des Flankenwinkels β durch eine Änderung der Förderwendelsteigung α eintritt, wobei ein positiver Flankenwinkel (β₁ < 90°) einem kleinen Steigungswinkel α₁ und ein negativer Flankenwinkel (β₂ > 90°) einer größeren Steigung α₂ der Förderwendel zugeordnet ist.

3. Bohrwerkzeug nach Anspruch 1 oder 2, dadurch gekennzeichnet, daß die Förderwendelsteigung α jeder Bohrmehlnut (6, 7) innerhalb einer Steigungshöhe "h" zwischen einem Minimalwert α₁ zu einem Maximalwert α₂ und danach wieder zu dem Minimalwert α₁ wechselt.

4. Bohrwerkzeug nach Anspruch 2 oder 3, dadurch gekennzeichnet, daß das Verhältnis der Steigungen α₂, α₁ das 1,2 bis 2,5fache, insbesondere das 1,6fache beträgt (α₂ = 1,2 - 2,5·α₁).

5. Bohrwerkzeug nach einem oder mehreren der Ansprüche 2 bis 4, dadurch gekennzeichnet, daß innerhalb einer Steigungshöhe "h" sich der kleinere Steigungswinkel α₁ über einen Umfangswinkel von 2 x γ₁ ∼ 90°, und der dazwischen liegende größere Steigungswinkel α₂ über einen Umfangswinkel von γ₂ ∼ 180° erstreckt.

6. Bohrwerkzeug nach Anspruch 5, dadurch gekennzeichnet, daß innerhalb der Umfangsabschnitte γ₁, γ₂ die Förderwendelsteigung α₁, α₂ konstant ist.

7. Bohrwerkzeug nach Anspruch 5, dadurch gekennzeichnet, daß innerhalb der Umfangsabschnitte γ₁, γ₂ die Förderwendelsteigung α₁, α₂ sich stetig ändert.

8. Bohrwerkzeug nach einem oder mehreren der Ansprüche 1 bis 7, dadurch gekennzeichnet, daß der Bohrerkopf im Querschnitt V-förmig oder dreieckförmig ausgebildet ist, mit zwei ebenen oder konkav gewölbten Seitenflanken 19, 20 als Übergang zu den Bohrmehlnuten 6, 7, wobei die einstückige Hauptschneidplatte 21 die Winkelhalbierende zu den beiden Seitenflanken bildet und wobei vorzugsweise wenigstens eine zusätzliche Nebenschneidplatte 22 im spitzen Winkel zur Hauptschneidplatte 21 vorgesehen ist.

## Claims

1. Drilling tool for use in axially striking driving machines for drilling in rock, concrete or the like, with a drill bit, a single or double start spiral conveying helix adjacent thereto and a clamping shank adjacent thereto, the drilling dust flute of the conveying helix having a different angle of pitch over its length and/or the drilling dust carrying face having a varying flank angle β to the axially parallel rear face of the flute webs, characterised in that the drilling dust carrying face (10, 10', 10'') of the conveying helix (4, 6, 7) has a continuously or intermittently varying flank angle β over a lead "h", the flank angle changing from a value β < 90^{o} to a value β > 90^{o} and thereafter to the starting value.

2. Drilling tool according to claim 1, characterised in that the variation in the flank angle β occurs due to a variation in the conveying helix pitch α, a positive flank angle (β₁ < 90^{o}) being allocated to a small angle of pitch α₁ and a negative flank angle (β₂ > 90^{o}) being allocated to a greater pitch α₂ of the conveying helix.

3. Drilling tool according to claim 1 or 2, characterised in that the conveying helix pitch α of each drilling dust flute (6, 7) changes within a lead "h" between a minimum value α₁ and a maximum value α₂ and thereafter back to the minimum value α₁.

4. Drilling tool according to claim 2 or 3, characterised in that the ratio of the pitches α₂, α₁ is 1.2 to 2.5, in particular 1.6 (α₂ = 1.2 - 2.5·α₁).

5. Drilling tool according to one or more of claims 2 to 4, characterised in that, within a lead "h", the smaller angle of pitch α₁ extends over a circumferential angle of 2 x γ₁ ∼ 90^{o}, and the interposed greater angle of pitch α₂ over a circumferential angle of γ₂ ∼ 180^{o}.

6. Drilling tool according to claim 5, characterised in that the conveying helix pitch α₁, α₂ is constant within the circumferential portion γ₁, γ₂.

7. Drilling tool according to claim 5, characterised in that the conveying helix pitch α₁, α₂ varies constantly within the circumferential portions γ₁, γ₂.

8. Drilling tool according to one or more of claims 1 to 7, characterised in that the drill bit is V-shaped or triangular in cross section with two plane or concavely curved lateral flanks (19, 20) as transition to the drilling dust flutes (6, 7), the integral main cutting plate (21) forming the angle bisector to the two lateral flanks and at least one additional ancillary cutting plate (22) preferably being provided at an acute angle to the main cutting plate (21).

## Revendications

1. Outil de forage utilisable dans des machines d'entraînement à percussion axiale pour forer dans de la roche, du béton ou analogue, comportant une tête de forage, une hélice d'évacuation en forme de spirale à un ou deux filets s'y raccordant, et un arbre de fixation s'y raccordant, la gorge pour la poussière de forage de l'hélice d'évacuation présentant, sur sa longueur, des angles d'inclinaison différents et/ou la surface de support de la poussière de forage présentant un angle de flanc β se modifiant, par rapport à la surface dorsale, parallèle à l'axe, de la nervure de la gorge,
caractérisé en ce que la surface de support de la poussière de forage (10,10',10'') de l'hélice d'évacuation (4,6,7) présente, sur un pas hélicoïdal "h", un angle de flanc β se modifiant de façon continue ou intermittente, l'angle de flanc passant d'une valeur β<90° à une valeur β>90° et, ensuite, à la valeur initiale.

2. Outil de forage selon la revendication 1,
caractérisé en ce que la modification de l'angle de flanc β est produite par une modification de l'inclinaison α de l'hélice d'évacuation, un angle de flanc positif (β1<90°) étant associé à un petit angle d'inclinaison (α1) et un angle de flanc négatif (β2>90°) à une plus grande inclinaison (α2) de l'hélice d'évacuation.

3. Outil de forage selon la revendication 1 ou 2,
caractérisé en ce que l'inclinaison α de l'hélice d'évacuation de chaque gorge (6,7) pour la poussière de forage varie, sur un pas hélicoïdal "h", entre une valeur minimale α1 et une valeur maximale α2 et, ensuite, revient à la valeur minimale α1.

4. Outil de forage selon la revendication 2 ou 3,
caractérisé en ce que le rapport des inclinaisons α2, α1 est de 1,2 à 2,5, en particulier 1,6 (α2 = 1,2 - 2,5 x α1).

5. Outil de forage selon une ou plusieurs des revendications 2 à 4,
caractérisé en ce que, sur un pas hélicoïdal "h", les plus petits angles d'inclinaison α1 s'étendent sur un angle périphérique de 2 x γ1 ∼ 90°), et le plus grand angle d'inclinaison α2, se trouvant entre eux, s'étend sur un angle périphérique de γ2 ∼ 180°.

6. Outil de forage selon la revendication 5,
caractérisé en ce que, sur les tronçons périphériques γ1,γ2, l'inclinaison α1, α2 de l'hélice d'évacuation est constante.

7. Outil de forage selon la revendication 5,
caractérisé en ce que, sur les tronçons périphériques γ1,γ2, l'inclinaison α1, α2 de l'hélice d'évacuation varie de façon continue.

8. Outil de forage selon une ou plusieurs des revendications 1 à 7,
caractérisé en ce que la tête de forage présente une section transversale en forme de V ou triangulaire, avec deux flancs latéraux (19,20) plats ou concaves en tant que transition aux gorges (6,7) pour la poussière de forage, la plaquette de coupe principale en une pièce (21) formant la bissectrice par rapport aux deux flancs latéraux et, de préférence, au moins une plaquette de coupe auxiliaire (22) étant prévue en formant un angle aigu par rapport à la plaquette de coupe principale (21).
